# EUROPÄISCHE PATENTSCHRIFT

(11) **EP 0 953 722 B1**
(45) Veröffentlichungstag und Bekanntmachung des Hinweises auf die Patenterteilung: **20.10.2004**
(21) Anmeldenummer: 99250125.4
(22) Anmeldetag: 17.04.1999
(51) Int. Cl.: E06B 7/23

(54) **Dichtungsprofil, insbesondere für Fenster, Türen oder dergleichen**
Profiled sealing strip for windows, doors and the like
Joint d'étanchéité profilé pour fenêtres, portes et similaires

(30) Priorität: 02.05.1998 DE 29808406 U; 04.09.1998 AT 58298 U
(43) Veröffentlichungstag der Anmeldung: 03.11.1999
(73) Patentinhaber: CEFO-Elastic-Profil-Gmbh, 21109 Hamburg (DE)
(72) Erfinder: Cebulla, Ronald, 21224 Rosengarten/Tötensen (DE)
(74) Vertreter: Patentanwälte Wenzel & Kalkoff

(56) Entgegenhaltungen:
- EP-A- 0 436 810
- DE-C- 4 402 604
- DE-U- 9 402 689
- FR-A- 2 440 501
- US-A- 4 328 273
- US-A- 4 535 564

## Beschreibung

Die Erfindung betrifft ein Dichtungsprofil, insbesondere für Fenster, Türen oder dergleichen, umfassend einen fußseitigen Halteabschnitt mit mindestens einem zum Eingriff in eine Aufnahme vorgesehenen Haltemittel und einen kopfseitigen Dichtungsabschnitt, wobei der Halteabschnitt und der Dichtungsabschnitt miteinander verbunden sind und das Haltemittel durch ein eine vorspringende Haltelippe aufweisendes schenkelartiges Stegteil gebildet ist, das gelenkartig an einer mit dem Dichtungsprofil sich längs erstreckenden, einen Fußstamm des Halteabschnitts bildenden Wand angelenkt und beim Zusammenspreizen infolge Einsetzens in die Aufnahme gegen materialelastische Rückstellkraft ausweichlich ist. Dichtungen der genannten Art sind für eine Vielzahl von Anwendungsfällen verwendbar. Sie dienen vorzugsweise zum Abdichten eines Fensterflügels gegen einen Fensterblendrahmen oder eines Türblattes gegen einen Türrahmen. Sie verhindern das Eindringen von Luft und/oder Feuchtigkeit durch das abzudichtende Element und wirken zusätzlich als Schallschutz.

Zur Erzielung hoher Dichtwirkung bestehen bekannte Dichtungsprofile zumindest im Bereich von Funktionsteilen aus weichem Material. Weiche elastische Materialien sind jedoch relativ teuer. Deshalb werden nichtdichtende Bereiche aus härterem kostengünstigerem Material hergestellt. So sind Dichtungen bekannt (DE-U1-296 09 976), bei denen Dichtfunktion übernehmende Bereiche aus thermoplastischen Elastomeren (TPE) und übrige Bereiche aus Ethylenvinylacetat (EVA) bestehen. Bekannte Dichtungsprofile weisen auch zugfeste Einlagen auf (z. B. DE-U1-9402689.0; EP-A1-0436810). Die Einlagen dienen zur Aufnahme von Zugkräften, die bei der Dichtungsmontage entstehen, und sie begrenzen die Dehnung, nämlich das Recken des Profils. Die zugfesten Einlagen bestehen üblicherweise aus Drähten, Textil-, Polyesteroder Baumwollfäden. Die Drähte und Fäden behindern die Wiederverwendung und -verwertung des Dichtungsprofilmaterials, da die Materialkomponenten nicht kompatibel sind und ihre Trennung zum Recycling unwirtschaftlich ist.

Es sind auch Dichtungsprofile bekannt ( z. B. DE-U1-9402689.0; EP-A1-0436810), die bis zum fußseitigen Ende des Halteabschnitts mit einer Verstärkungs-Rückwand versehen sind, die aus einem Material besteht, das wesentlich härter als das der übrigen Strangdichtung ist. Die Hartwand soll beim Einsetzen der Dichtung in die Aufnahme ein Umknicken verhindern und zum Einführen in die Aufnahme eine Gleithilfe bilden. Die Hartwand muß durch wenigstens eine Haltelippe ausreichend fest gegen die Aufnahmewand geklemmt werden. Zu diesem Zweck soll die gelenkartige Anlenkung der Dichtungslippe relativ steif sein. Um das Einsetzen der Dichtung in die Aufnahme zu erleichtern, werden jedoch im Bereich der Anlenkung Innen-Auskehlungen vorgesehen (DE-U1-9402689.0). Dies führt zu einer Schwächung der Klemmung und infolgedessen zu einem ungewollten Herauslösen aus der Aufnahmenut. Dem wird dadurch begegnet, daß mehrere Haltelippen vorgesehen werden.

Eine andere bekannte, aus einem Vollprofil bestehende Dichtungsleiste ist aus elastischem weichem Kunststoffschaum gebildet, der mit einer wasserabweisenden Schicht überzogen ist (US 4 535 564). Um die Dichtungsleiste in einer Nut festzusetzen, ist ein aus dem Kunststoffschaum gebildeter Verankerungsabschnitt in eine hakenförmige Leiste eingebettet. Die Hakenleiste besteht aus einem Material, das in geringerem Maße zusammendrückbar ist als der Kunststoffschaum. Sie soll dem Verankerungsabschnitt Festigkeit verleihen und die Einführung des Verankerungsabschnitts in eine Verankerungsnut erleichtern. Dabei wird die mit dem federelastischen Kunststoffmaterial gefüllte Hakenleiste zum Einsetzen zusammengedrückt. Die Aufnahmenut ist mit einer zusätzlichen Ausnehmung versehen, in die ein Schenkel der Hakenleiste unter Entspannung einfassen soll. Die Herstellung der Dichtungsleiste mit einer solchen Hakeneiste ist aufwendig. Es besteht die Gefahr, daß die Dichtungsleiste bei der Entnahme aus der Nut zerstört wird, da der auffedernde Schenkel der Hakenleiste in der zugehörigen Ausnehmung gefangen ist.

Der Erfindung liegt die Aufgabe zugrunde, ein Dichtungsprofil zu schaffen, das insbesondere hinsichtlich Montage, Dichtfunktion, Haftung in der Profilaufnahme, Formstabilität sowie einfacher, kostengünstiger und umweltfreundlicher Herstellbarkeit verbessert sein soll.

Diese Aufgabe wird erfindungsgemäß in Kombination mit den Merkmalen des Dichtungsprofils der eingangs genannten Art dadurch gelöst, daß das Stegteil auf seiner der zugeordneten Aufnahme zugewandten Seite mit wenigstens einer in Längsrichtung und quer zur Einsetzrichtung des Dichtungsprofils sich erstreckenden, einen gleitenden Einsatz des Stegteils in die Aufnahme unterstützenden Schicht aus einem Material versehen ist, das härter als das mit der Schicht versehene Material des Stegteils ist, wobei das Stegteil im kopfseitigen Kontaktbereich der vorspringenden Haltelippe mit der Aufnahme frei von der Hartschicht ist und die Hartschicht als materialsteifes Schwenkelement wirkt, das bei gegen die Einsetzrichtung des Dichtungsprofils wirkender Zugbeanspruchung in wenigstens einer Zone des weicheren Materials des Stegteils eine das Aufspreizen des Stegteils erschwerende Materialstauchung bewirkt wobei die Hartschicht in Verbindung mit dem weichen Schenkelmaterial wie ein in der Profilaufnahme sich quer verkanten der Druckstab wirkt. Damit ist eine Reihe von Vorteilen erreicht. Die erfindungsgemäß vorgesehene und angeordnete Hartschicht begünstigt das Einspreizen des Stegteils, so daß eine maßgebliche Reduzierung von Widerständen beim Einsetzen des Dichtungsprofils in die zugehörige Profilaufnahme bewirkt ist. Das Dichtungsprofil gelangt ohne Verwendung von Gleitmitteln wie Silikonöl oder dergleichen besonders leichtgängig mit optimaler Gleitwirkung in die Profilnut. Die über die Dichtungslänge durchgehende Hartmaterialschicht dient als sogenannte Reckbremse in Form einer in das Steg-Weichmaterial integrierten Hartmaterial-Seele, die während und nach der Montage Dehnung und unerwünschte Verformung des Profilstrangs zuverlässig verhindert. Das schichtfreie Stegmaterial sowie das kopfseitige Dichtungsmaterial sind in Profillängsrichtung wesentlich stärker dehnbar als die Steg-Hartschicht. Infolge einer dadurch an der Kopfseite des Profils zwangsartig bewirkten konvexen Wölbung des Profilstrangs in Längsrichtung wird das Einsetzen in die Profilnut mit einer Art Schnappwirkung begünstigt. Die über die Länge des Profilstrangs streifenartige Steg-Hartschicht sorgt aufgrund ihrer Hochkantgeometrie in Richtung quer zu der anlenkenden Wand für große Verwindungssteifigkeit des Profils im Bereich der die Klemmverbindung in der Aufnahme herstellenden Haltelippe. Im ganzen sind wesentliche Handhabungs- und Funktionsvorteile, insbesondere auch bei maschinellem Einrollen des Dichtungsprofils in eine Profilaufnahme erreicht. Das Stegteil überbrückt den Profilquerschnitt der Aufnahme in Form eines gelenkartig angelenkten Schenkels. Der um den Anlenkbereich schwenkbare Schenkel sowie der Anlenkbereich sind formhaltige und formgebende Bestandteile der Dichtung. Das Material des Gelenkbereichs bestimmt das Spreizverhalten des angelenkten Schenkels. Dabei besteht ein wesentlicher zusätzlicher Kombinationseffekt der streifenartigen Steg-Hartschicht darin, daß das Einspreizen des Stegteils beim Einsetzen/Eindrücken in die Aufnahme wesentlich leichter ist als das Aufspreizen bei Zugbeanspruchung gegen die Einsetzrichtung bzw. beim Entnehmen aus der Profilaufnahme. Aufgrund der genannten ausgeprägten Richtungscharakteristik befindet sich der Halteabschnitt in sattem und stabilem Anlage- und Dichtsitz in der Profilaufnahme. Die Steg-Hartschicht bewirkt im Zustand des in die zugehörige Aufnahme eingesetzten Halteabschnitts eine Art Verankerung, die Dichtsitz, -stabilität und -funktion erheblich verbessert. Die ein armartiges materialsteifes Schwenkelement bildende Hartschicht des Schenkelstegs wirkt in Verbindung mit dem weicheren Schenkelmaterial wie ein quer sich verkantender Druckstab, dessen Druckwiderstand sich mit zunehmender Aufspreizung des Stegschenkels erhöht. Dies gelingt dadurch, daß beim Querstellen der streifenartigen Hartschicht das weichere Material des Stegschenkels in Rand- und Endbereichen der Hartschicht wesentlich stärker als in ihrem zentralen Streifenbereich gestaucht wird. Durch den besonderen Ort der Anbringung der Hartschicht ist die Wirkung der Verankerung besonders ausgeprägt von der Größe und Richtung der auf das Stegteil wirkenden Kraft abhängig. Allein dadurch ist eine verstärkte Haftung und Dichtwirkung des Dichtungsfußes in der zugehörigen Profilaufnahme erreicht. Mit der Steg-Hartschicht ist das erfindungsgemäße Dichtungsprofil auch besonders einfach herstellbar, indem Materialeinsparungen erzielt werden, die zu kostengünstiger Herstellung führen. Nicht zuletzt ist insbesondere infolge materialsparender Ausführung der Dichtung sowie der ausgeprägten Verankerungswirkung die Lebens- und Funktionsdauer der Dichtung erhöht. Andererseits erlaubt aber die erfindungsgemäß erzielte Druckverdichtung des weicheren Materials bei Überschreiten einer bestimmten Größe der gegen die Einsetzrichtung wirkenden Zugkraft auch ein zerstörungsfreies Herauslösen des Dichtungsprofils aus der Profilaufnahme.

Vorteilhaft wird das Einsetzen des Dichtungsprofils in die Profilaufnahme nicht nur durch die harte Schichtfläche in Kombination mit dem weicheren Material des Stegteils begünstigt, sondern auch dadurch, daß die Hartschicht an der Haltefuß-Unterfläche mit einer Gleitfläche freiliegt.

Besonders vorteilhaft sind die Haltemittel erfindungsgemäßer Dichtungen als Lippen- und/oder Hohlkammerprofile im Unterschied zu Vollprofilen ausgeführt. Die mit der Hartschicht versehenen Steg-Schenkelteile weichen beim Einspreizen und Aufspreizen in materialfreien Raum aus. Die Kehle zwischen dem mit der Hartschicht versehenen Schenkelteil und der dieses anlenkenden Wand ist materialfrei, wodurch einerseits das Einspreizen des Halteschenkels begünstigt ist, während andererseits mittels der gewählten Erstreckung der Hartschicht der Stauchbereich in dem weicheren Stegmaterial genau bestimmt und festgelegt wird.

In besonders bevorzugter Erfindungsgestaltung ist das Stegteil durch einen im Profil pfeilförmigen Hohlkammerfuß gebildet. Zwei V-förmig angeordnete, an eine jeweils zugehörige Profilwand angelenkte und jeweils mit der Hartschicht versehene Schenkelteile grenzen im Bereich des pfeilförmigen Scheitels aneinander. Unter der Wirkung von Aufspreizkraft werden die aneinandergrenzenden, aus dem weichen Stegmaterial bestehenden Teile mittels der streifenartigen armartigen Hartschichten aneinandergedrängt, wodurch eine der Aufspreizung in besonderem Maß entgegenwirkende Stauchzone entsteht. Die Materialstauchung im Übergangsbereich zwischen den beiden Schenkeln kann zweckmäßig dadurch besonders ausgeprägt vorgesehen werden, daß die Fußfläche des Haltefußes im Bereich des pfeilförmigen Scheitels frei von der Hartschicht ist.

Bei bekannten Hohlkammerfuß-Dichtungen ist es häufig erforderlich, auf den gesamten Halteabschnitt eine Gleitschicht und insbesondere Gleitmittel wie Glycerin oder Silikon aufzubringen. Die Verwendung von Gleitmitteln ist nicht nur kostenintensiv und arbeitsaufwendig, sondern es besteht auch die Gefahr gesundheitlicher Schädigung, und die Gleitmittel belasten die Umwelt. Auch kann die Verwendung der Gleitmittel die Dichtwirkung beeinträchtigen. Bei häufiger Beanspruchung sowie durch Umgebungseinflüsse, z. B. durch Feuchtigkeit, Staub und Temperatur, kann sich der Dichtungssitz verschlechtern, und es besteht die Gefahr, daß sich das Dichtungsprofil unerwünscht aus seiner Profilaufnahme löst, wodurch nachteilige Dichtungslücken entstehen und auch die Bedienung der mit den Dichtungsprofilen versehenen Fenster, Türen etc. erheblich beeinträchtigt wird. Auch derartige Nachteile sind durch den erfindungsgemäßen Hohlkammerfuß beseitigt.

Um quer zu dem Fußstamm des Dichtungsprofils mit sich quer legender Hartschicht progressive Verankerungskraft zu bewirken, ist es auch besonders zweckmäßig, das Halte-Stegteil an einer Wand anzulenken, die im wesentlichen im mittleren Bereich der an dem Stegteil ausgebildeten Hartschicht mit dieser über das sie tragende weichere Stegteilmaterial verbunden ist.

In einer anderen Ausgestaltung der Erfindung sind der Halteabschnitt und der Dichtungsabschnitt über einen Profilrücken miteinander verbunden, wobei der Profilrücken vorzugsweise mit einer bis zum Fußende sich erstreckenden Rückenschicht versehen ist, die härter als das mit der Rückenschicht versehene Rückenmaterial der Dichtung ist. Besonders vorteilhaft bleibt der Übergangsbereich zwischen der Unterseite des Stegteils und dem Profilrücken frei von der Stegteil-Hartschicht.

Bei sämtlichen Ausführungen der Erfindung wird zweckmäßig das die Haltelippe ausbildende freie seitliche Ende des Stegteils frei von der Hartschicht vorgesehen. Besonders zweckmäßig ist es, insbesondere für Haltelippen eines pfeilförmigen Haltefußes in Verbindung mit Profilaufnahmen in Metall- oder Kunststoffelementen, daß das die Haltelippe ausbildende freie Ende des Stegteils aus thermoplastischem Elastomer (TPE) besteht, so daß es eine bremsende Wirkung gegen Herausziehen aufweist.

In zweckmäßiger Ausgestaltung ist die Haltelippe, im Profilquerschnitt betrachtet, mit wenigstens zwei an einer zugehörigen Aufnahmewand zur Anlage kommenden Haltespitzen versehen, wobei eine untere Haltespitze die Hartschicht aufweist und vorzugsweise im ungespannten Zustand gegenüber einer darüberliegenden Haltespitze zurückspringt.

Besonders vorteilhaft ist es, daß die Hartschicht des Halte-Stegteils als plättchenartige, im Verhältnis zur Profilstärke des mit der Hartschicht versehenen Stegteils dünne Schicht, die an der Unterfläche des Fußes freiliegt, ausgebildet werden kann.

Vorzugsweise ist die Hartschicht ein Polyolefin, vorzugsweise ein Polyethylen, wobei die weicheren Teile der Dichtung aus thermoplatischen Elastomeren (TPE) gebildet sind. So lassen sich insbesondere montagefertige Profile im Co-Extrusionsverfahren mit einem Arbeitsgang herstellen. Die Fuß-Hartschicht kann gezielt und partiell sowie lokal genau an den Stellen aufgebracht werden, an denen sie die erläuterten Funktionen ausübt. Die bezeichnete Materialkombination gewährleistet zudem hohe Formstabilität und damit hohe Dichtwirkung. Besonders vorteilhaft ist auch, daß das Dichtungsmaterial mit sämtlichen Komponenten als Recyclingprodukt in Form von Mahlgut wieder verwendet werden kann. Vorzugsweise wird ein abgestimmtes weicheres Material zum Einsetzen mit der gewünschten Härte beigemischt. Das Recyclingprodukt steht kostengünstig zur Verfügung und erlaubt umweltfreundliche Herstellung.

Auch auf noch andere zweckmäßige und vorteilhafte Ausgestaltungen der Erfindung sind Unteransprüche gerichtet. Weitere Vorteile und Ausführungsformen oder -möglichkeiten der Erfindung gehen aus der folgenden Beschreibung der in der schematischen Zeichnung dargestellten Ausführungsbeispiele hervor. Es zeigen
- Fig. 1: im Profilquerschnitt ein Ausführungsbeispiel eines Dichtungsprofils mit pfeilförmigem Halte-Hohlkammerfuß,
- Fig. 2: im Profilquerschnitt ein Ausführungsbeispiel eines erfindungsgemäßen Dichtungsprofils mit insbesondere für Stahltürrahmen vorgesehenem Halte-Hohlkammerfuß,
- Fig. 3: im Profilquerschnitt ein Ausführungsbeispiel einer erfindungsgemäßen Dichtung mit einer Schenkel-Haltelippe, insbesondere für Holzfenster,
- Fig. 4: im Profilquerschnitt ein Ausführungsbeispiel eines erfindungsgemäßen Dichtungsprofils mit doppelter Stegteil-Haltelippe und
- Fig. 5 und 6: im Profilquerschnitt Ausführungsbeispiele erfindungsgemäßer Dichtungsprofile mit zwei Paaren von Stegteil-Haltelippen.

Dichtungsprofile der betroffenen Art dienen zum Abdichten von Fenstern, Türen oder dergleichen und sind insbesondere als Flügel- oder Rahmendichtung zu verwenden. Sie sind zum Beispiel auch als Überschlagdichtung einsetzbar. Die in den Figuren 1 bis 6 dargestellten Ausführungsbeispiele geben nur einige aus der Vielzahl der Anwendungsmöglichkeiten wieder.

Dichtungsprofile 10 gemäß Fig. 1 bis 6 sind im Extrusionsverfahren hergestellt. Sie bestehen im wesentlichen aus einem Halteabschnitt 11 und einem Dichtungsabschnitt 12. Der fußseitig angeordnete Halteabschnitt 11 und der kopfseitig angeordnete Dichtungsabschnitt 12 sind durch Stegabschnitte (Fig. 1, 2, 5) oder Profilrücken 13 (Fig. 3, 4, 6) miteinander verbunden. Der Halteabschnitt 11 ist an dem Fußende des Dichtungsprofils 10 angeordnet und dient zum Halten desselben in einer Profilaufnahme 14, wobei diese Teil einer Zarge oder eines Rahmens ist.

Wie sämtliche Ausführungsbeispiele verdeutlichen, umfaßt das Haltemittel 21ein Stegteil 240, das zum Eingriff in eine Aufnahme 14 vorgesehen ist und in dieser eine Klemm-Überbrückung zum Herstellen eines festen Haltesitzes bildet. Das Stegteil 240 weist mindestens eine vorspringende Haltelippe 22 auf. Im Sitz in der zugehörigen Profilaufnahmen 14 liegt das freie Lippenende an der Aufnahmewand an.

Jedes Halte-Stegteil 240 ist gelenkartig an einer zugehörigen Wand 371 bis 375 angelenkt, die sich mit dem Dichtungsprofil 10 längs erstreckt und durch einen Fußstamm 110 des Halteabschnitts 11 gebildet ist. So ist das Stegteil 240 durch wenigstens einen armartigen Schenkel 241 gebildet, der sich beim Einsetzen des Dichtungsprofils 10 um den Bereich einer gedachten Anlenkachse 220 hochstellen kann. Beim Ausüben von Zugkraft hingegen gelangt der Schenkel 241 durch Momentenwirkung auf das freie Ende einer jeden Haltelippe 22 zunehmend in eine zu dem Fußstamm 110 quer gerichtete Position, durch die über die Breite der Aufnahme 14 eine die Sitzfestigkeit erhöhende Verbindung entsteht. Zu diesem Zweck weist jeder Schenkel 241 des Stegteils 240 an seiner der zugeordneten Aufnahme 14 zugewandten Unterseite eine in Längsrichtung und quer zur Einsetzrichtung D sich erstreckende Hartschicht 41, 42, 56 auf. Diese Schicht ist härter als das mit ihr versehene Material des Stegteils 240, und sie liegt an der Haltefuß-Unterfläche des Stegteil-Schenkels 241 frei. Die flache Hartschicht 41, 42, 56 ist dadurch gekennzeichnet, daß sie in Richtung ihrer langen breiten Kante relativ drucksteif ist, während sie, wenn auch in geringerem Maß als das weiche Stegmaterial, in Längsrichtung bis zu einem gewissen Grad krümmbar bleibt. Sie bildet eine den gleitenden Einsatz des Haltemittels 21 in die Aufnahme 14 begünstigende Gleitschicht. Wie nachstehend näher beschrieben wird, bilden die Stegteile 240 in Verbindung mit den Hartschichten 41, 42, 56 als Zuganker wirkende Elemente, wobei die Ankerwirkung in Abhängigkeit von Zugkraft in Richtung Z verstärkt wird.

Bei den in den Figuren dargestellten bevorzugten Ausführungsformen bestehen die Dichtungsprofile 10 im wesentlichen aus federelastische Rückstellkraft erzeugendem thermoplastischem Elastomer (TPE). Die Hartschichten 41, 42, 56 bestehen aus Polyolefin und vorzugsweise Polyethylen. Das Material der Hartschicht 41, 42, 56 ist im Verhältnis zu dem sie tragenden weicheren Stegmaterial so hart, daß in Richtung quer zu dem Fußstamm 110 auf das Stegteil 240 ausgeübte Druckkräfte im wesentlichen durch die Hartschicht 41, 42, 56 übertragen werden, wodurch diese als eine Art Druckstab wirkt. Das Stegteil 240 bzw. die Schenkel 241 erhalten ihre rückstellende Federkraft durch die Elastizität des weicheren Materials, an dem die Hartschichten 41, 42 angebracht sind. Dabei ist die Profilform der Dichtung durch das aus dem weicheren Material gebildete Steg- und Rippengerüst bestimmt. Die Wand des Stegteils 240 ist relativ flach. Ihre Stärke liegt in der Größenordnung der Stärke der sie anlenkenden Wand des Fußstammes 110. Die Rückstellkraft der Anlenkung des Stegteils ist im wesentlichen durch den Materialabschnitt der Übergangsstelle zwischen dem Stegteil 240 und der dieses anlenkenden Wand bestimmt.

In dem Ausführungsbeispiel gemäß Fig. 1 ist der Dichtungsabschnitt 12 durch einen hohlschlauchförmiges Element mit einer Anlagewand 52 gebildet. Der Dichtungsabschnitt 12 geht unmittelbar in den Halteabschnitt 11 über, der durch einen pfeilförmigen Hohlkammerfuß 37 gebildet ist. Der pfeilförmige Fußabschnitt ist durch das Stegteil 240 gebildet, das zwei V-förmig angeordnete Schenkel 241 aufweist. Die Schenkel 241 stehen mit Haltelippen 22 an den vertikalen Längsseitenwänden des mit der Kammer 210 hohlen Fußstammes 110 hervor.

An den Unterflächen der Schenkel 241 sind die mit dem Dichtungsprofil 10 sich erstreckenden Hartschichten 41 bzw. 42 angebracht. Diese sind durch eine streifenartige und plättchenartige, flächig begrenzte Beschichtung gebildet. Die Fußfläche des Haltefußes 37 ist im Bereich des pfeilförmigen Scheitels 53 frei von der Hartschicht 41 bzw. 42.

Eine zu dem Haltefuß 37 zugehörige Profilaufnahme 14 weist eine spaltartige Öffnung 38 auf, deren Breite etwas geringer als die Breite des hohlen Stammfußes 110 ist. Beim Eindrücken des Dichtungsprofils 10 in die Aufnahme 14 gelangen die Hartschichten 41, 42 in Schrägstellung gegen die Öffnungskanten. Durch Ausübung von Druckkraft in Einsetzrichtung D stellen sich die Schenkel 41, 42 hoch, indem sie jeweils um den Bereich der zugehörigen gedachten Schwenkachse 220 verschwenken. Jeder Schwenkachsenbereich ist dadurch gebildet, daß die Längswand 371 bzw. 372 des Fußstammes 110, im Fuß-Profilquerschnitt betrachtet, im mittleren Bereich 370 der an dem Stegteil 241 ausgebildeten Hartschicht 41 bzw. 42 mit dieser über das sie tragende weichere Material des Stegteils 240 verbunden ist.

Man erkennt, daß das einspreizende Hochfalten oder Einklappen eines jeden Schenkels 241 durch das Aufgleiten der Hartschichten 41, 42 auf die Öffnungskanten der Spaltöffnung 38 sowie durch das Hineinbewegen der Schenkel 241 in den Bereich der materialfreien Hohlkammer 210 wesentlich erleichtert ist. Dabei ist auch von Vorteil, daß die beiden Schenkel 241 im Bereich des Scheitels 53 nur über das relativ weiche Material des Stegteils 240 ineinanderübergehen. Beim Einstecken des Haltefußes 37 in die Nut oder Öffnung 38 der Profilaufnahme 14 werden auch die Wände 371, 372 nach innen in den Bereich der Kammer 210 gedrängt, wodurch das Hochfalten zusätzlich begünstigt ist. Der Fuß 37 gelangt unter Schnappwirkung in die Aufnahme 14.

Im eingesetzten Zustand des Dichtungsprofils 10 kommen die Wände der Spaltöffnung 38 in sattem dichtendem Sitz zwischen den Haltelippen 22 und der Unterseite des Kopf-Dichtungsabschnittes 12 zu liegen. Die Haltelippen 22 sind an ihren zu den Wänden 371, 372 nahezu im rechten Winkel vorspringenden kopfseitigen Rändern 6 frei von der Halteschicht 41, 42, so daß dort das aus thermoplastischen Elastomeren (TPE) bestehende Material der Schenkel 241 freiliegt. Dadurch ist der Haft- und Anlagerand an den inneren Kanten der Spaltöffnung 38 besonders ausgeprägt.

Bei Zugbeanspruchung in Richtung Z wird auf die gummiartig radierenden Oberränder der Haltelippen 22 eine Kraft ausgeübt, die bewirkt, daß sich die Schenkel 241 um die Bereiche der gedachten anlenkenden Achsen 220 verschwenken und damit zunehmend in eine flachere Querlage in der zugehörigen Profilaufnahme gelangen. Dabei wird das weichere Stegmaterial im Bereich des Scheitels 53 komprimiert, und es ist von Vorteil, daß das gequetschte Material geringfügig in den Bereich der Hohlkammer 210 ausweichen kann. Die Aufspreizbewegung der V-Schenkel 241 ist wesentlich durch die um die Bereiche der Achsen 220 verschwenkenden plättchenartigen Streifen-Hartschichten 41, 42, die armartige steife Schwenkelemente bilden, begünstigt. Dabei wird Druckkraft auch auf die Haftränder der Haltelippen 22 ausgeübt, wodurch im Bereich der freien Ränder der Lippen 22 Stauchungen des Weichmaterials und im übrigen die Stauchung des Weichmaterials im Bereich des Scheitels 53 bewirkt werden. So drücken sich die Längskanten der plättchenartigen Streifenschicht 41, 42 bis zu einem gewissen Grad in das weichere Stegmaterial, wodurch es als eine Art Fleischmaterial verdichtet bzw. gestaucht wird. In Kombination mit der in Querrichtung als Druckstab wirkenden Hartschicht 41, 42 erhöht sich das Maß der Verkeilung. Der Zugwiderstand des als Zuganker wirkenden Halteabschnitts 11 erhöht sich mit den aufspreizenden Schenkeln 241.

Die Zugankerwirkung ist derart ausgeprägt, daß einem Herauslösen des Dichtungsprofils 10 in lang sich erstreckenden durchgehenden Abschnitten in besonderem Maße entgegengewirkt wird. Zum Heraustrennen des Haltefußes 37 aus der Profilaufnahme 14 wird die Dichtung zweckmäßig von einem Strangende her erfaßt und in Richtung Z herausgezogen. Dadurch ist es möglich, den Fuß 37 gegen materialelastische Rückstellkraft des weichen Materials aus seiner Profilaufnahme 14 herauszulösen.

In Fig. 2 ist ein insbesondere für Stahltürrahmen vorgesehenes erfindungsgemäßes Dichtungsprofil 10 im nichtmontierten entspannten Zustand gezeigt. Ein Haltefuß 37.1 ist wie in Fig. 1 hohl und mit im Profilquerschnitt pfeilförmiger Fußfläche ausgebildet. Während die Schenkel 241 in Fig. 1 mit einem Winkel von ca. 90° aneinandergrenzen, gehen die Schenkel 241 gemäß Fig. 2 mit relativ großem stumpfem Winkel ineinander über, und die Schenkel 241 sind mit relativ weit nach außen von den Wänden 371, 372 des Fußstamms 110 weg ragenden Haltelippen 22.5, 22.6 ausgestattet. So kann man die Schenkel 241 als besonders ausgeprägte zweiarmige Hebel ansehen, die um die Bereiche der gedachten Schwenkachsen 220 verschwenkbar sind und deren Schwenksteifigkeit durch die armartigen, als steife Schwenkelemente wirkenden Hartschichten 41, 42 bestimmt ist. Durch den ausgeprägten stumpfwinkligen Scheitelbereich 53, der frei von den Hartschichten 41, 42 bleibt, ist in Kombination mit den relativ weit vorragenden Haltelippen 22.5, 22.6 einerseits erreicht, daß der Haltefuß 37.1 unter der Wirkung der elastischen Rückstellkraft des weicheren Materials des Stegteils 240 durch V-förmiges Zusammenspreizen der Schenkel 241 besonders leichtgängig in die Nut der Profilaufnahme 14 eingedrückt werden kann. Die Hartschichten 41, 42 sind mit freiliegenden Gleitflächen versehen, die das Eindrücken des Dichtungsprofils 10 in Richtung D und damit die Montage zusätzlich begünstigen. Andererseits bildet der Scheitelbereich 53 bei Zugbeanspruchung in Richtung Z eine sehr wirksame Stauchzone 230. Diese bewirkt beim Aufspreizen der Schenkel 241 in der Nut der Aufnahme 14 eine besonders ausgeprägte, den Klemm-Quersitz verstärkende Klemmkraft.

Die Wände 371, 372 des Haltefußes 37.1 sind, im Profilquerschnitt betrachtet, im mittleren Bereich 370 der jeweiligen Hartschicht 41, 42 mit dieser über das sie tragende weichere Stegmaterial verbunden. Dadurch bilden die Wände 371, 372 mit den zugehörigen Hartschichten 41, 42 besonders wirksame T-förmige Verankerungsstrukturen. Während des Klemmsitzes ist infolge federelastischer Rückstellkraft des Steg-/Rippenmaterials des Halteabschnitts 11 eine ausgeprägte Haltehaftung der Haltelippen 22.5, 22.6 an den Längsseitenwänden der Profilnut erzielt. Dazu trägt bei, daß die die Haltelippen 22.5, 22.6 ausbildenden freien seitlichen Enden des Stegteils 240 frei von den Hartschichten 41, 42 sind.

Das Dichtungsprofil 10 gemäß Fig. 2 weist zusätzliche, im Profilquerschnitt nach oben gerichtete Haltelippen 22.7 bis 22.9 in Übereinander- oder Leiteranordnung auf. Die beiden Lippen 22.8, 22.9 sind über der Lippe 22.6 vorgesehen. An der anderen Fußwand 371 ist oberhalb der Lippe 22.5 die Lippe 22.7 angeordnet, die mit der Lippe 22.8 eine V-förmige Verkeilungsstruktur bildet. Zweckmäßig sind sämtliche dieser Lippen fußseitig mit gestrichelt dargestellten Gleit-Hartschichten 41.3 und 42.3 versehen. Dadurch erhalten auch die die oberen Lippen aufweisenden Schenkel die beschriebene Richt-Charakteristik durch die Hartschichten 41.3, 42.3. Wie aus allen Ausführungsbeispielen hervorgeht, wirken sämtliche in der Profilaufnahme 14 sich quer erstreckenden Hartschichten 41.3, 42.3 als Gleitanlagen, als Quer-Druckststäbe, als zugfeste Seelen sowie als Verdichtungselemente, wobei zudem das Material der Dichtung 10 mit sämtlichen Bestandteilen durch Einmahlen recycelbar ist und somit umweltfreundlicher und kostengünstige Herstellung zugeführt werden kann. Zweckmäßig bleiben die Längskanten der Hartschichten 41.3, 42.3 von den Wänden 371, 372 soweit beabstandet, daß im Bereich der stumpfwinkligen Hohlkehlen bzw. der Anlenkungen beim Aufspreizen eine dieses besonders ausgeprägt behindernde Materialverdichtung entsteht.

Ein Dichtungsprofil 10 gemäß Fig. 3 ist insbesondere zur Verwendung bei Holzfenstern geeignet. Der Dichtungsabschnitt 12 weist ein Hohlprofil 15 auf. Dieses ist aus einem Abschnitt 16 des Profilrückens 13, einer Anlagewand 17 sowie einer kopfseitigen Wand 18 und einer fußseitigen Wand 19 gebildet. Die Wände 18, 19 verbinden den Abschnitt 16 mit der Anlagewand 17, so daß im Querschnitt ein allseitig umschlossener Hohlraum 20 gebildet ist.

Der Halteabschnitt 11 weist mindestens ein Haltemittel 21 auf. Dieses umfaßt eine Haltelippe 22 in Form eines von einer Fußwand 373 vorstehenden Stegteils 240 an dem unteren Ende des Halteabschnitts 11. Das Stegteil 240 ragt von dem Profilrücken 13 weg und ist leicht geneigt in Richtung der fußseitigen Wand 19 gerichtet. Der zwischen dem Profilrücken 13 und der Haltelippe 22 eingeschlossene Winkel ist kleiner als 90°, so daß sich die Haltelippe 22 beim Einführen in die Profilaufnahme 14 zwangsläufig in Richtung des Profilrückens 13 faltet. Die Haltelippe 22 in Kombination mit einer nachfolgend noch beschriebenen Beschichtung 56 wirkt in der Profilaufnahme 14 als eine Art Widerhaken zum Verhindern des ungewollten Lösens bzw. Herausrutschens des Dichtungsprofils 10 aus der Profilaufnahme 14.

Die fußseitige untere Wand 19 des Hohlprofils 15 ist nahezu vertikal zu dem Profilrücken 13 angeordnet und weist eine Breite auf, die größer als die Breite einer Nut 23 der Profilaufnahme 14 ist. Die untere Wand 19 überdeckt in montiertem Zustand die Nut 23 und schließt diese ab. An einem freien Ende der unteren Wand 19 weist diese eine Ausbildung 54, z. B. eine Fase, Kehle o. ä. auf, die einen scharfen dichtenden Abschluß zwischen der unteren Wand 19 und einer Seitenwand 55 der Nut 23 gewährleistet. Im nicht dargestellten, ungespannten Zustand ist der Profilrücken 13 im Bereich der nicht montierten Wand 19 nach innen gerichtet. Zweckmäßig ist der Rückenabschnitt des Halteteils 11 zur Fußseite hin mit leichter Neigung etwas schräg nach außen gestellt. In montiertem Zustand gemäß Fig. 3 ist der Rückenabschnitt des Halteabschnitts 11 fluchtend mit dem oberen Abschnitt des Profilrückens 13 angeordnet. Die dadurch erzeugte Spannung sorgt für zusätzlichen sicheren Halt in der Nut 23.

Die Anlagewand 17 ist leicht V-förmig ausgebildet und weist nach oben von dem Profilrücken 13 weg. Die V-Form ist durch einen unteren Schenkel 24 und einen oberen Schenkel 25 gebildet. Der obere Schenkel 25 ist als Dichtlippe 26 ausgebildet, und an ihn schließt sich die obere Wand 18 als Verbindung zum Profilrücken 13 an. Ein Teil der oberen Wand 18 ist nach außen gewölbt, so daß sie beim Komprimieren zwangsläufig nach außen, von dem Hohlraum 20 weg gedrückt wird. Ein zum Abwinkeln des Profils erforderliche Gehrungsschnitt ist damit an idealer Position, nämlich weit oben im Bereich der oberen Wand 18 ansetzbar. In einem Übergangsbereich 27 zwischen dem Profilrücken 13 und der oberen Wand 18 ist diese mit einer harten Einlage 32 in Form einer Seele verstärkt. Die Materialverdickung bewirkt insbesondere im Bereich von Umlenkungen in Fenster- oder Türrahmen ausreichende Stabilität des Dichtungsprofils 10, und sie gewährleistet eine optimale Eckausfüllung insbesondere dann, wenn ein Gehrungsschnitt an idealer Position durchgeführt wird.

Erfindungsgemäß ist die Dichtung 10 gemäß Fig. 3 mit einer über die Dichtungslänge durchgehenden streifen- und plättchenartigen Hartschicht 56 an der Unterfläche des Stegteils 240 ausgestattet. Dieses bildet einen einarmigen Schenkel, der schwenkbar an dem unteren Ende 36 des Profilrückens 13 bzw. der Fußwand 373 angelenkt ist und insbesondere beim Einspreizen mit seiner materialfreien Innenkehle in materialfreien Raum 211 schwenkbar ist. In dem gelenkartigen Übergangsbereich 130 ist die Hartschicht 56 nicht vorgesehen, um eine besonders ausgeprägte Richt- und Klemmcharakteristik zu erhalten, wie dies zu Fig. 1 und 2 beschrieben worden ist. Besonders vorteilhaft wird der das Stegteil 240 anlenkende Materialbereich 57 aus einem Material gebildet, das weicher als das mit der Steg-Hartschicht 56 versehene Material ist.

Die Hartschicht 56 bildet eine an der Fußunterfläche freiliegende Gleitoberfläche, die beim Auftreffen bzw. in Spreizanlage an der Nutwand 55 den Einsetzvorgang wesentlich erleichtert. In nicht montiertem Zustand ist das Fußmaß des Stegs 240 größer als die Breite der Nut 23. Bei einer Breite der Nut 23 von 5 mm beträgt das Fußmaß des Stegs 240 beispielsweise 5,5 mm. Beim Sitz in der Nut 23 tritt der Klemmeffekt auf, zu dem die in Querrichtung bzw. in der Nutbreite als Druckstab wirkende Hartschicht 56 wesentlich beiträgt.

Die Haltelippe 22 gemäß Fig. 3 weist an ihrem freien Ende einen Einschnitt 48 auf, wodurch zwei Haltespitzen 49, 50 gebildet sind, die V-förmig zueinander divergieren. Die untere Spitze 50 ist kürzer als die obere Spitze 49 vorgesehen. Unterschiedlich lange Spitzen werden insbesondere für Holzrahmen vorgesehen, während die Spitzen für Metallrahmen zumeist etwa gleich lang ausgebildet werden. Bei glatten Oberflächen entsteht durch die V-Form der Spitzen eine Art Saugnapf. Die Hartschicht 56 erstreckt sich bis in die Längskante der unteren Spitze 50. Dadurch werden die erfindungsgemäß erzielten Gleit-, Klemm- und von der Schwenkrichtung abhängigen Gelenkwirkungen begünstigt. Besonders vorteilhaft werden die freien, in Sitzkontakt mit der Aufnahme 14 gelangenden Enden der Haltelippen 22 aus einem Material gebildet, das weicher als das mit der Steg-Hartschicht versehene Material ist.

Gemäß Fig. 3 weist der Profilrücken 13 eine Rückenbeschichtung 31 auf, die zweckmäßig aus Polyolefinen gebildet ist. Die Beschichtung 31 erstreckt sich mit Ausnahme eines Bereichs am Kopfende 35 über den gesamten Profilrücken 13 auf der der Dichtseite abgewandten Seite über die Länge des Profils 10. Die Beschichtung 31 erstreckt sich zweckmäßig bis zum Fußende 36 des Dichtungsprofils 10. Dadurch wirkt die Beschichtung 31 beim Einfügen des Profils 10 in die Nut 23 als Gleithilfe. Die Beschichtung 31 ist wie die Hartschicht 56 sehr dünn, so daß sie keine Wand sondern eine im Verhältnis zu der Stärke der sie tragenden Rückenwand sogar nur hauchdünne Schicht bildet.

Im Beispiel gemäß Fig. 3 umfaßt die Dichtung 10 drei über die Profillänge durchgängige Seelen 32, 33, 34, die fadenfrei aus Polyolefinen gebildet sind und zusammen mit der dünnen Beschichtung 31 extrudiert werden. Die Seelen bilden am Dichtungskopf und -rücken zusätzliche sogenannte Reckbremsen. Die Seele 32 ist am oberen Kopfende 35 des Profilrückens 13 im Bereich der oberen Wand 18 angeordnet. Die Seele 34 befindet sich am unteren Fußende 36 im Bereich des angelenkten Haltestegs 240. Die Seele 33 ist etwa mittig an dem Profilrücken 13 im Bereich der unteren Wand 19 angeordnet. Die Seelen 32, 33, 34 können die Gesamtstabilität der Dichtung 10 erhöhen, während mit der erfindungsgemäßen Hartschicht 56 an der Unterfläche des Stegteils 240 nicht nur eine die Materialreckung verhindernde Versteifung gebildet ist, sondern ein Element mit der beschriebenen Vielzahl von Funktionen und Vorteilen vorgesehen wird.

Zweckmäßig kann das Dichtungsprofil 10 gemäß Fig. 3 aus drei Materialien unterschiedlicher Härte bestehen. Zum Beispiel werden die Wand 18, die Stege 24 und 25 sowie das freie überstehende Ende der Wand 19 aus thermoplastischem Elastomer (TPE) mit 30° bis 60° Shore-A-Härte gefertigt. Das übrige Material kann aus TPE mit 60° bis 95° Shore-A-Härte bestehen, mit Ausnahme der Hartschichten, die aus Polyethylen hergestellt werden. So sind nur die Teile 100 des Dichtungsprofils 10, die bei dem in die Aufnahme 14 eingesetzten Dichtungsprofil 10 sichtbar sind, aus Funktions-/Sichtmaterial mit 30° bis 60° Shore-A-Härte, während das Trägermaterial der Dichtung 10 nur 60° bis 95° Shore-A-Härte aufweist. Diese Materialanordnung und -aufteilung, die insbesondere kostengünstige Herstellung erlaubt, wird wesentlich durch die erfindungsgemäße Fuß-Hartschicht begünstigt.

In Fig. 4 ist ein Dichtungsprofil 10 mit einem Rücken 13 dargestellt, das am unteren Ende 36 des Haltefußes 37.3 wie das Profil 10 in Fig. 3 ausgebildet ist. Allerdings ist die Hartschicht 56 etwas weiter in den Bereich des Fußendes 36 erstreckt. Zudem ist über der unteren Steg-Haltelippe 22.11 eine weitere entsprechende Stegteil-Haltelippe 22.12 vorgesehen, die ebenfalls entsprechend mit einer freiliegenden Gleit-Hartschicht 56.1 versehen ist. Insoweit handelt es sich um eine Doppelausbildung, wie sie anhand des Profils 10 mit Lippen 22.5, 22.7 in Fig. 2 beschrieben worden ist.

Ein Dichtungsprofil gemäß Fig. 5 weist einen hohlraumfreien Pfeilfuß 37.2 auf, dessen Unterflächen mit den Hartschichten 41.1 und 42.1 versehen sind. Der Halteabschnitt 11 ist als Doppelpfeil-Profilfuß mit einem zusätzlichen Paar von Lippen 22.3, 22.4 an dem Fußstamm 110 ausgeführt. Auch diese Lippen sind zweckmäßig mit den gestrichelt dargestellten Gleit-Hartschichten 41.2 und 42.2 an ihren Unterseiten versehen. Insbesondere bei einer solchen Ausführungsform ist, wie auch besonders ausgeprägt bei den Dichtungen 10 gemäß Fig. 1 und 2, der kopfseitige Dichtungsabschnitt 12 in Profillängsrichtung wesentlich stärker dehnbar als die Fußunterseite des Halteabschnittsl 1 mit der jeweiligen Hartschicht 22. Dies führt in Kombination mit der Querlage der Hartschicht 41, 42 kopfseitig zu einer zwangsartigen konvexen Wölbung des Profilstrangs in Längsrichtung, wodurch eine das Einsetzen des Dichtungsprofils zusätzlich erleichternde Schnapparretierung entsteht. Insoweit kann es auch zweckmäßig sein, wie zum Beispiel in Fig. 5 dargestellt, eine vorzugsweise hauchdünne, jedoch harte Beschichtung 41.1, 42.1 an der Unterseite des Haltefußes 37.2 durchgehend, also auch im Scheitelbereich 53, vorzusehen. Trotz der Krümmungselastizität im Scheitelbereich 53 bleibt die Quer-Drucksteifigkeit an den Schenkelunterseiten erhalten, so daß erfindungsgemäß in dem Übergangsbereich 53 der Schenkel 241 die Stauchzone 230 entsteht.

Im Ausführungsbeispiel der Fig. 6 ist das Haltemittel 21 auf der im Dichtungsabschnitt 12 gegenüberliegenden Seite des Profilrückens 13 angeordnet. In dem Übergangsbereich zwischen dem Haltemittel 21 und dem Profilrücken 13 ist eine Materialverstärkung 61 vorgesehen. Innerhalb dieser ist zwischen dem Halteabschnitt 11 und dem Dichtungsabschnitt 12 eine Einlage 62 eingebracht, die zur Erhöhung der Formstabilität beiträgt, und zwar auch in Kombination mit einem Pfeilfuß 37.2, wie er anhand von Fig. 5 beschrieben worden ist.

In Fig. 6 erstrecken sich die freien Enden der Schenkel 241 des Stegteils 240 in Querrichtung deutlich länger als die Hartschichten 41, 42. Damit bleiben die Spitzen der Haltelippen 22.5, 22.6 auch an der Fußunterfläche frei, wodurch im Bereich der Lippenspitzen zusätzliche, durch die Hartschichten 41, 42 beeinflußte Haft- und Verdichtungsbereiche des weicheren Stegteilmaterials gebildet sind.

Ebenso wie bei der Dichtung 10 gemäß Fig. 3 ist es zweckmäßig, auch die Dichtungen 10 der anderen Ausführungsbeispiele aus den drei Materialteilen zu bilden. Die das Funktions /Sichtmaterial bildenden Teile sind mit dem Bezugszeichen 100 versehen.

Bei sämtlichen Ausführungsbeispielen sind die Gleit-Hartschichten 41, 42, 56 zweckmäßig und vorteilhaft im Verhältnis zur Stärke der Stegteile bzw. Schenkel 240, 241 relativ dünn. Da die erfindungsgemäßen Hartschichten 41, 42, 56 nicht Bestandteil des die wesentliche Tragfunktion für die Dichtung 10 ausübenden Wandmaterials sind, werden sie zweckmäßig um so dünner ausgebildet, je größer ihre Fläche ist. Insoweit ist wesentlich, daß die Steg-Hartschichten 41, 42, 56 keine die tragende Struktur der Dichtung 10 unterstützenden Wandteile sind, sondern lediglich als mitextrudierte Dünnschichten anzusehen sind, die als Reckbremse und als gegen Zug-Aufspreizung materialverdichtende Elemente wirken.

Herstellungstechnisch werden die Stegteile 240, 241 aus einer weichen Masse für das gummiartige Lippenmaterial und einer harten Masse für die Hart- und Gleitbeschichtung gleichzeitig in Strangform extrudiert. Man erhält gewissermaßen eine integrierte harte Beschichtung, die man auch als an der Oberfläche freie Einlage verstehen kann. Diese Beschichtung bzw. Einlage wirkt wie eine streifenartige Hartplattierung oder plättchenartige Schicht, die an der Fußunterseite der Dichtung 10 flächig begrenzt ist. Schon mit geringsten Schichtstärken werden die beschriebenen Wirkungen und Funktionen ausgeprägt erreicht. Insoweit ist auch von Vorteil, daß im Unterschied zu herkömmlichen Dichtungsprofilen aufgrund der Beschichtung, die mit kostengünstigem Material möglich ist, auch die Materialstärke der erfindungsgemäßen Dichtungsprofile deutlich geringer gewählt werden kann, was im ganzen zu erheblichen Einsparungen im Materialeinsatz führt.

Zur Herstellung der erfindungsgemäßen Dichtungen bzw. Dichtungsprofile werden diese vorzugsweise durch ein Co-Extrusionsverfahren in einem einzigen Arbeitsgang hergestellt. Bei einem Dichtungsprofil aus beispielsweise den im Zusammenhang mit Fig. 3 beschriebenen drei Materialkomponenten spendet ein erster Extruder das TPE mit z.B. 80° Shore-A-Härte für das Trägermaterial. Ein zweiter Extruder spendet TPE mit z.B. 60° Shore-A-Härte für die die Blend- bzw. Dichtfunktion übernehmenden Teile. Ein dritter Extruder erzeugt die Polyethylen-Flachstränge für die Hartschichten, Einlagen und/oder Beschichtungen. Gegebenenfalls wird ein weiterer Extruder vorgesehen, um die zu Fig. 3 beschriebenen weicheren Materialbereiche an den längsseitigen Stegenden (Teile 57 bzw. 48 und 49) herzustellen. Man erhält in einem einzigen Arbeitsgang montagefertige Profile, die unter Vermeidung von Fremdkörpern im Profilmaterial und insbesondere ohne Fadeneinlagen hergestellt und ohne herkömmliche Gleitmittel hergestellt bzw. montiert werden. Die Hartschicht wird gezielt sowie lokal und partiell genau an den Stellen aufgebracht, an denen sie benötigt wird. Mit dem beschriebenen Verfahren sind nicht nur die dargestellten Dichtungen herstellbar. Es können Dichtungsprofile mit Einlagen, Hartschichten und/oder Beschichtungen, auch abschnittsweise, sowie Dichtungsprofile als Falzdichtungen, Rahmenschlagdichtungen oder dergleichen hergestellt werden.

## Patentansprüche

1. Dichtungsprofil (10), insbesondere für Fenster, Türen und dergleichen, umfassend einen fußseitigen Halteabschnitt (11) mit mindestens einem zum Eingriff in eine Aufnahme (14) vorgesehenen Haltemittel (21) und einen kopfseitigen Dichtungsabschnitt (12), wobei der Halteabschnitt (11) und der Dichtungsabschnitt (12) miteinander verbunden sind und das Haltemittel (21) durch ein eine vorspringende Haltelippe (22) aufweisendes schenkelartiges Stegteil (240,241) gebildet ist, das gelenkartig an einer mit dem Dichtungsprofil (10) sich längs erstreckenden, einen Fußstamm (110) des Halteabschnitts (11) bildenden Wand (371 bis 375) angelenkt und beim Zusammenspreizen infolge Einsetzens in die Aufnahme (14) gegen materialelastische Rückstellkraft ausweichlich ist, **dadurch gekennzeichnet, daß** das Stegteil (240,241) im Bereich seiner der zugeordneten Aufnahme (14) zugewandten Seite mit wenigstens einer in Längsrichtung und quer zur Einsetzrichtung (D) des Dichtungsprofils (10) sich erstreckenden, einen gleitenden Einsatz des Stegteils (240,241) in die Aufnahme (14) unterstützenden Hartschicht (41, 42, 56) aus einem Material versehen ist, das härter als das mit der Hartschicht (41, 42, 56) versehene Material des Stegteils (240,241) ist, wobei das Stegteil (240,241) im kopfseitigen Kontaktbereich der vorspringenden Haltelippe (22) mit der Aufnahme (14) frei von der Hartschicht (41, 42, 56) ist und die Hartschicht (41, 42, 56) als materialsteifes Schwenkelement wirkt, das bei gegen die Einsetzrichtung des Dichtungsprofils (10) wirkender Zugbeanspruchung (Z) in wenigstens einer Zone (230) des welcheren Materials des Stegteils (240,241) eine das Aufspreizen des Stegteils (240,241) erschwerende Materialstauchung bewirkt wobei die Hartschicht (41, 42 56) in Verbindung mit dem weicheren Schenkelmaterial wie ein in der Profilaufnahme (14) sich quer verkantender Druckstab wirkt.

2. Dichtungsprofil nach Anspruch 1, **dadurch gekennzeichnet, daß** die Hartschicht (41, 42, 56) an der Haltefuß-Unterfläche mit einer Gleitfläche freiliegt.

3. Dichtungsprofil nach Anspruch 1 oder 2, **dadurch gekennzeichnet, daß** das Stegteil (240) wenigstens ein an einer jeweils zugehörigen Profilwand (371 bis 375) angelenktes und mit der Hartschicht (41, 42, 56) versehenes Schenkelteil (241) umfaßt, mit dem es zum Einspreizen und Aufspreizen in materialfreien Raum (210, 211) hinein bewegbar ist.

4. Dichtungsprofil nach einem der Ansprüche 1 bis 3, **dadurch gekennzeichnet, daß** das Stegteil (240,241) durch einen im Profil pfeilförmigen Haltefuß (37) gebildet ist, der zwei V-förmig angeordnete, an eine jeweils zugehörige Profilwand (371, 372) angelenkte und jeweils mit der Hartschicht (41, 42) versehene Schenkelteile (241) umfaßt, die unter der Wirkung von Aufspreizkraft im Bereich des pfeilförmigen Scheitels (53) zur Ausbildung der Stauchzone (230) in dem weicheren Stegmaterial aneinandergrenzen.

5. Dichtungsprofil nach Anspruch 4, **dadurch gekennzeichnet, daß** der pfeilförmige Haltefuß (37) ein Hohlkammerfuß ist, in dessen Hohlkammerbereich die Schenkelteile (241) unter der Wirkung von Aufspreizkraft hinein bewegbar sind.

6. Dichtungsprofil nach Anspruch 4 oder 5, **dadurch gekennzeichnet, daß** die Fußfläche des Haltefußes (37) im Bereich des pfeilförmigen Scheitels (53) frei von der Hartschicht (41, 42) ist.

7. Dichtungsprofil nach einem der Ansprüche 1 bis 6, **dadurch gekennzeichnet, daß** das Dichtungsprofil (10) wenigstens eine ein zugehöriges Halte-Stegteil (240,241) anlenkende Wand (371, 372) aufweist, die im wesentlichen, im Fuß-Profilquerschnitt betrachtet, im mittleren Bereich (370) der an dem Stegteil (241) ausgebildeten Hartschicht (41, 42) mit dieser über das sie tragende weichere Stegteilmaterial verbunden ist.

8. Dichtungsprofil nach einem der Ansprüche 1 bis 3, **dadurch gekennzeichnet, daß** der Halteabschnitt (11) und der Dichtungsagschnitt (12) über einen Profilrücken (13) miteinander verbunden sind, wobei der Profilrücken (13) vorzugsweise mit einer bis zum Fußende sich erstreckenden Rückenschicht (31) versehen ist, die härter als das mit der Rückenschicht (31) versehene Träger-Rückenmaterial der Dichtung (10) ist.

9. Dichtungsprofil nach Anspruch 8, **dadurch gekennzeichnet, daß** der Übergangsbereich zwischen der Unterseite des Stegteils (240,241) und dem Profilrücken (13) frei von der Stegteil-Hartschicht (56) ist.

10. Dichtungsprofil nach einem der Ansprüche 1 bis 9, **dadurch gekennzeichnet, daß** an wenigstens einer in eine zugehörige Profilaufnahme (14) eingreifenden Wand (371 bis 375) Haltelippen (22) aufweisende, jeweils mit der Hartschicht (41, 42) versehene Stegteile (22.1 bis 22.12) in Leiteranordnung ausgebildet sind.

11. Dichtungsprofil nach Anspruch 10, **dadurch gekennzeichnet, daß** die Stegteile (22.1 bis 22.8) in V-förmiger Ausrichtung angeordnet sind.

12. Dichtungsprofil nach einem der Ansprüche 1 bis 11, **dadurch gekennzeichnet, daß** das die Haltelippe (22) ausbildende freie seitliche Ende des Stegteils (240,241) frei von der Hartschicht (41, 42, 56) ist.

13. Dichtungsprofil nach einem der Ansprüche 1 bis 12, **dadurch gekennzeichnet, daß** der das Stegteil (240,241) anlenkende Materialbereich (57) aus einem Material gebildet ist, das weicher als das mit der Steg-Hartschicht (41, 42, 56) versehene Material ist.

14. Dichtungsprofil nach einem der Ansprüche 1 bis 13, **dadurch gekennzeichnet, daß** die freien, in Sitzkontakt mit der Profilaufnahme (14) gelangenden Enden der Haltelippen (22) aus einem Material gebildet sind, das weicher als das mit der Steg-Hartschicht (56) versehene Material ist.

15. Dichtungsprofil nach einem der Ansprüche 1 bis 14, **dadurch gekennzeichnet, daß** die Haltelippe (22), im Profilquerschnitt betrachtet, mit wenigstens zwei an einer zugehörigen Aufnahmewand (55) zur Anlage kommenden Haltespitzen (49, 50) versehen ist, wobei eine untere Haltespitze (50) die Hartschicht (56) des Stegteils (240,241) aufweist und vorzugsweise im ungespannten Zustand gegenüber einer darüberliegenden Haltespitze (49) zurückspringt.

16. Dichtungsprofil nach einem der Ansprüche 1 bis 15, **dadurch gekennzeichnet, daß** die Hartschicht (41, 42, 56) eine plättchenartige, im Verhältnis zur Profilstärke des mit der Hartschicht versehenen Stegteils (240) dünne Schicht ist.

17. Dichtungsprofil nach einem der Ansprüche 1 bis 16, **dadurch gekennzeichnet, daß** die Hartschicht (41, 42, 56) eine in das weichere Material des Stegteils (240,241) eingebrachte, an der Oberfläche freiliegende Einlage ist.

18. Dichtungsprofil nach einem der Ansprüche 1 bis 17, **dadurch gekennzeichnet, daß** die Hartschicht (41, 42, 56) ein Polyolefin und vorzugsweise Polyethylen ist und die weicheren Teile der Dichtung (10) aus thermoplastischen Elastomeren (TPE) gebildet sind.

19. Dichtungsprofil nach einem der Ansprüche 1 bis 18, **dadurch gekennzeichnet, daß** das Dichtungsprofil (19) aus drei Materialteilen gebildet ist, nämlich einem Trägermaterial, einem Dichtungs-Funktions- und Sichtmaterial (100) sowie einem Schichtmaterial, wobei das Funktionsmaterial weicher als das Trägermaterial und das Trägermaterial weicher als das Schichtmaterial ist und wobei vorzugsweise das Funktions-/Sichtmaterial aus thermoplastischen Elastomeren (TPE) mit 30° bis 60° Shore-A-Härte und das Trägermaterial aus thermoplastischen Elastomeren (TPE) mit 60° bis 95° Shore-A-Härte gebildet ist.

20. Dichtungsprofil nach Anspruch 19, **dadurch gekennzeichnet, daß** die Steg-Hartschicht (41, 42, 56) und gegebenenfalls eine Rückenschicht (31) aus dem Schichtmaterial bestehen.

21. Dichtungsprofil nach Anspruch 20, **dadurch gekennzeichnet, daß** die Teile des Dichtungsprofils (10), die an dem in eine Aufnahme (14) eingesetzten Dichtungsprofil (10) nicht sichtbar sind, jedoch mit Ausnahme jeder Hartschicht (41, 42, 56; 31) und gegebenenfalls mit Ausnahme der längsseitigen Endbereiche (57; 49, 50) des Stegteils (240,241), aus dem Trägermaterial bestehen.

22. Dichtungsprofil nach einem der Ansprüche 17 bis 21, **dadurch gekennzeichnet, daß** die Teile des Dichtungsprofils (10), die bei dem in eine Aufnahme (14) eingesetztem Dichtungsprofil (10) sichtbar sind, aus Funktions-/Sichtmaterial bestehen.

## Claims

1. Sealing profile (10), in particular for windows, doors and the like, including a holding section (11) on the bottom side with at least one holding means (21) provided for engaging in a receptacle (14), and a sealing section (12) on the top side, wherein the holding section (11) and the sealing section (12) are joined together and the holding means (21) is formed by a leg-like web portion (240, 241) which comprises a projecting holding lip (22) and which is linked articulately to a wall (371 to 375) extending longitudinally with the sealing profile (10) and forming a bottom trunk (110) of the holding section (11), and yields against an elastic material return force on expansion together as a result of insertion in the receptacle (14), **characterized in that** the web portion (240, 241) in the region of its side facing towards the associated receptacle (14) is provided with at least one hard layer (41, 42, 56) extending in the longitudinal direction and transversely to the direction of insertion (D) of the sealing profile (10) and assisting sliding insertion of the web portion (240, 241) in the receptacle (14), which hard layer is made of a material harder than the material of the web portion (240, 241) which is provided with the layer (41, 42, 56), wherein the web portion (240, 241) in the top contact region of the projecting holding lip (22) with the receptacle (14) is free from the hard layer (41, 42, 56) and the hard layer (41, 42, 56) acts as a rigid pivot element which in at least one zone (230) of the softer material of the web portion (240, 241) causes upsetting of material under tensile stress against the direction of insertion, which makes it hard for the web portion (240, 241) to expand, the hard layer (41, 42, 56) acting in connection with the softer leg material like a pressure bar tilting transfersely in the profile receptacle (14).

2. Sealing profile according to claim 1, **characterized in that** the hard layer (41, 42, 56), on the lower surface of the holding bottom is exposed with a sliding surface.

3. Sealing profile according to claim 1 or 2, **characterized in that** the web portion (240) includes at least one leg portion (241) which is in each case linked to an associated profile wall (371 to 375) and provided with the hard layer (41, 42, 56) and with which it is movable into material-free space (210, 211) during compresssion and expansion.

4. Sealing profile according to any of claims 1 to 3, **characterized in that** the web portion (240, 241) is formed by a holding bottom (37) of arrow-shaped profile which includes two leg portions (241) arranged in a V shape and each linked to an associated profile wall (371, 372) and each provided with the hard layer (41, 42), the leg portions under the effect of upward expansion force adjoining each other in the region of the arrow-shaped apex (53) to form the upset zone (230) in the softer web material.

5. Sealing profile according to claim 4, **characterized in that** the arrow-shaped holding bottom (37) is a cavity bottom into whose cavity region the leg portions (241) are movable under the effect of an expansion force.

6. Sealing profile according to claim 4 or 5, **characterized in that** the bottom surface of the holding bottom (37) in the region of the arrow-shaped apex (53) is free from the hard layer (41, 42).

7. Sealing profile according to any of claims 1 to 6, **characterized in that** the sealing profile (10) has at least one wall (371, 372) which links an associated holding web portion (240, 241) and which essentially, seen in bottom profile cross-section, in the central region (370) of the hard layer (41, 42) formed on the web portion (241) is joined to the hard layer by the softer web portion material carrying it.

8. Sealing profile according to any of claims 1 to 3, **characterized in that** the holding section (11) and the sealing section (12) are joined together by a profile spine (13), wherein the profile spine (13) is preferably provided with a spine layer (31) which extends as far as the bottom end and which is harder than the carrier spine material of the seal (10) provided with the spine layer (31).

9. Sealing profile according to claim 8, **characterized in that** the transition region between the lower side of the web portion (240, 241) and the profile spine (13) remains free from the web portion hard layer (56).

10. Sealing profile according to any of claims 1 to 9, **characterized in that** on the least one wall (371 to 375) engaging in an associated profile receptacle (14), web portions (22.1 to 22.12) comprising holding lips (22) and each provided with the hard layer (41, 42) are formed in a ladder arrangement.

11. Sealing profile according to claim 10, **characterized in that** the web portions (22.1 to 22.8) are arranged in a V-shaped orientation.

12. Sealing profile according to any of claims 1 to 11, **characterized in that** the free side end of the web portion (240, 241) forming the holding lip (22) is free from the hard layer (41, 42, 56).

13. Sealing profile according to any of claims 1 to 12, **characterized in that** the material region (57) linking the web portion (240, 241) is formed from a material which is softer than the material provided with the web hard layer (41, 42, 56).

14. Sealing profile according to any of claims 1 to 13, **characterized in that** the free ends of the holding lips (22) which come into fitting contact with the profile receptacle (14) are formed from a material which is softer than the material provided with the web hard layer (56).

15. Sealing profile according to any of claims 1 to 14, **characterized in that** the holding lip (22), seen in profile cross-section, is provided with at least two holding tips (49, 50) which butt against an associated receptacle wall (55), wherein a lower holding tip (50) comprises the hard layer (56) of the web portion (240, 241) and preferably springs back relative to a holding tip (49) arranged above it in the unstressed state.

16. Sealing profile according to any of claims 1 to 15, **caracterized in that** the hard layer (41, 42, 56) is a wafer-like layer which is thin compared with the profile thickness of the web portion (240) provided with the hard layer.

17. Sealing profile according to any of claims 1 to 16, **characterized in that** the hard layer (41, 42, 56) is an inlay introduced into the softer material of the web portion (240) and exposed at the surface.

18. Sealing profile according to any of claims 1 to 17, **characterized in that** the hard layer (41, 42, 56) is a polyolefin and preferably a polyethylene and the softer portions of the seal (10) are formed from thermoplastic elastomers (TPE).

19. Sealing profile according to any of claims 1 to 18, **characterized in that** the sealing profile (10) is formed from three material portions, namely a carrier material, a sealing functional and visible material (100) and a layer material, wherein the functional material is softer than the carrier material and the carrier material is softer than the layer material and wherein preferably the functional/visible material is formed from thermoplastic elastomers (TPE) with a Shore A hardness of 30° to 60° and the carrier material is formed from thermoplastic elastomers (TPE) with a Shore A hardness of 60° to 95°.

20. Sealing profile according to claim 19, **characterized in that** the web hard layer (41, 42, 56) and optionally a spine layer (31) are made of the layer material.

21. Sealing profile according to claim 20, **charcterized in that** the portions of the sealing profile (10) which are not visible on the sealing profile (10) inserted in a receptacle (14), but with the exception of each hard layer (41, 42, 56; 31) and optionally with the exception of the end regions (57; 49, 50) on the longitudinal sides of the web portion (240, 241), are made of the carrier material.

22. Sealing profile according of any of claims 17 to 21, **characterized in that** the portions of the sealing profile (10) which are visible when the sealing profile (10) is inserted in a receptacle (14) are made of functional/visible material.

## Revendications

1. Joint d'étanchéité profilé (10), en particulier pour fenêtres, portes et analogues, comportant une portion de retenue de pied (11) dotée d'au moins un moyen de retenue (21) destiné à s'engager dans un logement (14) et une portion d'étanchéité de tête (12), la portion de retenue (11 ) et la portion d'étanchéité (12) étant reliées l'une à l'autre et le moyen de retenue (21) étant formé par une partie en ailette (240, 241) en forme de branche et comportant une lèvre de retenue saillante (22), la partie en ailette étant montée de façon flexible sur une paroi (371 à 375) qui forme une base de fixation (110) de la portion de retenue (11) et qui s'étend longitudinalement au joint d'étanchéité profilé (10), et étant apte lors de l'enfoncement à se déployer à la suite de l'insertion dans le logement (14) en s'opposant à la force de rappel élastique de la matière, **caractérisé en ce que** la partie en ailette (240, 241 ) est dotée, dans la région de son côté qui est dirigé vers le logement associé (14), d'au moins une couche dure (41, 42, 56) s'étendant dans la direction longitudinale et transversalement à la direction d'insertion (D) du joint d'étanchéité profilé (10) et favorisant une insertion par glissement de la partie en ailette (240, 241) dans le logement (14), ladite couche dure étant en une matière qui est plus dure que la matière de la partie en ailette (240, 241 ) dotée de la couche dure (41, 42, 56), la partie en ailette (240, 241) étant dépourvue de la couche dure (41, 42, 56) dans la région de contact de tête de la lèvre de retenue saillante (22) avec le logement (14) et la couche dure (41, 42, 56) fonctionnant comme un élément pivotant en matière rigide qui, au moins dans une zone (230) de la matière souple de la partie en ailette (240, 241), provoque un écrasement de la matière s'opposant au déploiement de la partie en ailette (240, 241 ) lors d'une contrainte de traction (Z) agissant dans le sens opposé au sens d'insertion du joint d'étanchéité profilé (10), la couche dure (41, 42, 56) en liaison avec la matière de branche plus molle agissant comme une barre comprimée se bloquant transversalement dans le logement profilé (14).

2. Joint d'étanchéité profilé selon la revendication 1, **caractérisé en ce que** la couche dure (41, 42, 56) porte librement contre la face inférieure du pied de retenue présentant une surface de glissement.

3. Joint d'étanchéité profilé selon la revendication 1 ou 2, **caractérisé en ce que** la partie en ailette (240) comporte au moins une branche (241) articulée sur une paroi de profilé (371 à 375) associée et dotée de la couche dure (41, 42, 56), laquelle branche rend la partie en ailette mobile de manière qu'elle s'enfonce et se déploie dans l'espace sans matière (210, 211).

4. Joint d'étanchéité profilé selon l'une des revendications 1 à 3, **caractérisé en ce que** la partie en ailette (240, 241) est formée par un pied de retenue (37) de profil en forme de flèche qui comporte deux branches (241) qui sont agencées en V, articulées chacune sur une paroi profilée (371, 372) associée et dotée d'une couche dure (41, 42) et qui, sous l'action de la force de déploiement dans la région du sommet en forme de flèche (53), sont contiguës de façon à conformer la zone d'écrasement (230) dans la matière plus molle de l'ailette.

5. Joint d'étanchéité profilé selon la revendication 4, **caractérisé en ce que** le pied de retenue (37) en forme de flèche est un pied creux (241) comportant une chambre dans laquelle les branches pénètrent sous l'action de la force de déploiement.

6. Joint d'étanchéité profilé selon la revendication 4 ou 5, **caractérisé en ce que** la face du pied de retenue (37) dans la région de la branche (53) en forme de flèche est dépourvue de la couche dure (41, 42).

7. Joint d'étanchéité profilé selon l'une des revendications 1 à 6, **caractérisé en ce que** le joint d'étanchéité profilé (10) comporte au moins une paroi (371, 372) qui rend mobile une partie en ailette de retenue (240, 241) associée et qui est reliée à la couche dure, par la matière plus molle de la partie en ailette qui supporte ladite couche dure, sensiblement dans la région médiane (370) de la couche dure (41, 42) conformée sur la partie en ailette (241), lorsque l'on observe le pied profilé en coupe transversale.

8. Joint d'étanchéité profilé selon l'une des revendications 1 à 3, **caractérisé en ce que** la portion de retenue (11) et la portion d'étanchéité (12) sont reliées par un dos profilé (13), le dos profilé (13) étant avantageusement doté d'une couche de dos (31) qui s'étend jusqu'à l'extrémité du pied et qui est plus dure que la matière de dos de support du joint d'étanchéité (10) dotée de la couche de dos (31).

9. Joint d'étanchéité profilé selon la revendication 8, **caractérisé en ce que** la région de transition entre le côté inférieur de la partie en ailette (240, 241) et le dos profilé (13) est dépourvue de la couche dure (56) de la partie en ailette.

10. Joint d'étanchéité profilé selon l'une des revendications 1 à 9, **caractérisé en ce que** des parties en ailette (22.1 à 22.12), comportant des lèvres de retenue (22) sur au moins une paroi (371 à 375) s'engageant dans un logement profilé associé (14) et dotées chacune de la couche dure (41, 42), sont conformées en échelle.

11. Joint d'étanchéité profilé selon la revendication 10, **caractérisé en ce que** les parties en ailettes (22.1 à 22.8) sont disposées avec une orientation en V.

12. Joint d'étanchéité profilé selon l'une des revendications 1 à 11, **caractérisé en ce que** l'extrémité latérale libre de la partie en ailette (240, 241) formant la lèvre de retenue (22) est dépourvue de la couche dure (41, 42, 56).

13. Joint d'étanchéité profilé selon l'une des revendications 1 à 12, **caractérisé en ce que** la région de matière (57) rendant mobile la partie en ailette (240, 241) est formée à partir d'une matière qui est plus molle que la matière dotée de la couche dure (41, 42, 56) de la partie en ailette.

14. Joint d'étanchéité profilé selon l'une des revendications 1 à 13, **caractérisé en ce que** les extrémités libres des lèvres de retenue (22) venant en contact avec le logement profilé (14) sont formées à partir d'une matière qui est plus molle que la matière dotée de la couche dure (56) de la partie en ailette.

15. Joint d'étanchéité profilé selon l'une des revendications 1 à 14, **caractérisé en ce que** la lèvre de retenue (22), vue de profil en coupe transversale, est dotée d'au moins deux pointes de retenue (49, 50) venant en appui contre une paroi associée (55) du logement, une pointe de retenue inférieure (50) comportant la couche dure (56) de la partie en ailette (240, 241), et avantageusement fait saillie à l'état détendu par rapport à une pointe de retenue sus-jacente (49).

16. Joint d'étanchéité profilé selon l'une des revendications 1 à 15, **caractérisé en ce que** la couche dure (41, 42, 56) est une couche en forme de plaquette qui est mince par rapport à l'épaisseur de profil de la partie en ailette (240) dotée de la couche dure.

17. Joint d'étanchéité profilé selon l'une des revendications 1 à 16, **caractérisé en ce que** la couche dure (41, 42, 56) est une couche intermédiaire insérée dans la matière plus molle de la partie en ailette (240, 241) et portant librement contre la surface.

18. Joint d'étanchéité profilé selon l'une des revendications 1 à 17, **caractérisé en ce que** la couche dure (41, 42, 56) est en polyoléfine et avantageusement en polyéthylène et les parties plus molles du joint d'étanchéité (10) sont formées à partir d'élastomères thermoplastiques (TPE).

19. Joint d'étanchéité profilé selon l'une des revendications 1 à 18, **caractérisé en ce que** le joint d'étanchéité profilé (19) est formé de trois matières, à savoir une matière de support, une matière fonctionnelle visible d'étanchéité (100) et une matière de couche, la matière fonctionnelle étant plus molle que la matière de support et la matière de support étant plus molle que la matière de couche et, avantageusement, la matière fonctionnelle visible est formée à partir d'élastomère thermoplastique (TPE) d'une dureté de 30° à 60° Shore et la matière de support est formée à partir d'élastomère thermoplastique (TPE) d'une dureté de 60° à 95° Shore.

20. Joint d'étanchéité profilé selon la revendication 19, **caractérisé en ce que** la couche dure (41, 42, 56) de l'ailette et le cas échéant une couche de dos (31) sont constituées de la matière de couche.

21. Joint d'étanchéité profilé selon la revendications 20, **caractérisé en ce que** les parties du joint d'étanchéité profilé (10) qui ne sont pas visibles au niveau du joint d'étanchéité profilé (10) inséré dans un logement (14), à l'exception cependant de chaque couche dure (41, 42, 56 ; 31) et le cas échéant des régions d'extrémité (57 ; 49, 50) de la partie en ailette (240, 241), sont constituées de matière de support.

22. Joint d'étanchéité profilé selon l'une des revendications 17 à 21, **caractérisé en ce que** les parties du joint d'étanchéité profilé (10), qui sont visibles lorsque le joint d'étanchéité profilé (10) est inséré dans un logement (14), sont constituées de matière fonctionnelle visible.
